# EUROPÄISCHE PATENTSCHRIFT

(11) **EP 0 710 998 B1**
(45) Veröffentlichungstag und Bekanntmachung des Hinweises auf die Patenterteilung: **01.03.2000**
(21) Anmeldenummer: 95116651.1
(22) Anmeldetag: 23.10.1995
(51) Int. Cl.: H01Q 1/12, H01Q 1/32

(54) **Antenne für ein Kraftfahrzeug**
Vehicle antenna
Antenne de véhicule

(30) Priorität: 04.11.1994 DE 4439387
(43) Veröffentlichungstag der Anmeldung: 08.05.1996
(73) Patentinhaber: DaimlerChrysler AG, 70567 Stuttgart (DE)
(72) Erfinder: Lotterer, Norbert, Dipl.-Ing., D-72800 Eningen (DE); Deininger, Jürgen, Dipl.-Ing., D-70197 Stuttgart (DE)

(56) Entgegenhaltungen:
- WO-A-92/10865
- DE-U- 9 217 961
- DE-U- 9 314 147
- FR-A- 2 556 888
- US-A- 2 286 439

## Beschreibung

Die Erfindung betrifft eine Antenne für ein Kraftfahrzeug, mit einer kapazitiven Masseankopplung im Bereich eines Antennenfußes sowie mit einem im eingebauten Zustand zur einer Fahrzeugaußenseite führenden Antennendraht, der an ein Ende einer Hochfrequenzleitung angeschlossen ist.

Aus der DE 91 16 508 U1 ist eine Antenne für ein Kraftfahrzeug bekannt, die von außen auf eine Karosserie eines Kraftfahrzeugs aufsetzbar ist. Eine Antennenspitze zur Führung des Antennendrahtes ist in einen Antennenfuß einschraubbar, dessen Gehäuse auf der Außenhaut der Kraftfahrzeugkarosserie befestigbar ist. Die Antenne ist mit einer kapazitiven Masseankopplung versehen, wozu das Antennenkabel leitend mit einer kapazitiven Platte am Boden des Antennenfußes verbunden ist. Zwischen der kapazitiven Platte und der Außenhaut der Fahrzeugkarosserie ist außerdem ein Dielektrikum angeordnet. Durch die kapazitive Masseankopplung ist keine direkte Verbindung zwischen Antennenmasse und Fahrzeugkarosserie notwendig.

Allgemein bekannte Fahrzeugantennen weisen ein Oberteil und ein Unterteil auf, die bei der Montage miteinander verschraubt werden und zwischen sich das Karosserieblech der Fahrzeugkarosserie fixieren. Die Massekontaktierung erfolgt üblicherweise mit Hilfe von Blechkrallen. Die Montage der Antenne muß von beiden Seiten des Karosserieblechs erfolgen.

Aufgabe der Erfindung ist es, eine Kraftfahrzeugantenne der eingangs genannten Art zu schaffen, die die Vorteile der kapazitiven Masseankopplung aufweist und in einfacher Weise von einer Seite her in der Kraftfahrzeugkarosserie verankerbar ist.

Diese Aufgabe wird dadurch gelöst, daß der Antennenfuß, die Masseankopplung, der Antennendraht sowie das angeschlossene Ende der Hochfrequenzleitung in einen einstückigen Elastomerkörper eingebettet sind, der mit Raststellen zum Verrasten in einen Durchtritt einer Karosseriewandung des Kraftfahrzeugs versehen ist. Die Hochfrequenzleitung kann in Form eines Kabels oder eines Steckers vorgesehen sein. Durch das Einbetten der einzelnen Elemente der Kraftfahrzeugantenne in einen einteiligen Formkörper entfällt ein Zusammenfügen oder Zusammenmontieren der einzelnen Teile der Kraftfahrzeugantenne. Das Einbetten erfolgt durch Einkleben, Einrasten oder Eingießen. Durch die Raststellen ist es möglich, die Kraftfahrzeugantenne in einfacher Weise von einer Seite her - vorzugsweise von einer Unterseite - in einer Karosseriewandung, beispielsweise einem Karosserieblech, zu verankern, indem der Elastomerkörper in einfacher Weise von unten durch den Durchtritt der Karosseriewandung so weit hindurchgeschoben wird, bis die Raststellen des Elastomerkörpers in dem Durchtritt verrasten. Die Form des Elastomerkörpers ist an die jeweiligen räumlichen Gegebenheiten, in denen die Kraftfahrzeugantenne in der Fahrzeugkarosserie untergebracht werden muß, anpaßbar.

In Ausgestaltung der Erfindung weist der Elastomerkörper einen unterhalb der Karosseriewandung positionierbaren scheibenförmigen Fuß auf, in dem das Ende der Hochfrequenzleitung sowie ein mit der Hochfrequenzleitung kontaktiertes und zu einer Oberseite hin freies Kontaktblech zur kapazitiven Masseankopplung eingebettet sind. Der Anschluß der Hochfrequenzleitung sowie die Masseankopplung erfolgen somit unsichtbar an der Unterseite der Karosseriewandung.

In weiterer Ausgestaltung der Erfindung weist der Elastomerkörper eine an den Fuß anschließende, zapfenartige Spitze auf, die durch den Durchtritt der Karosseriewandung im montierten Zustand zur Außenseite hindurchragt und in die der Antennendraht zumindest teilweise eingeformt ist. Das Einformen umschließt auch Einrasten und Einkleben. Die zapfenartige Spitze ragt lotrecht von der Außenseite der Karosseriewandung ab, um die jeweilige Sende- oder Empfangsfunktion der Antenne zuverlässig zu realisieren.

In weiterer Ausgestaltung ist dem Elastomerkörper ein axial von unten in diesen einschiebbarer Stutzen zugeordnet. Dadurch werden Montage und Dichtwirkung unterstützt.

In weiterer Ausgestaltung der Erfindung weist der Elastomerkörper zur Verrastung in dem Durchtritt der Karosseriewandung zwischen der Spitze und dem Fuß eine umlaufende Ringnut auf, deren Innendurchmesser geringer ist als der des Durchtritts. Diese Ringnut dient auch zur Abdichtung, wobei die Abdichtung auch radial erfolgen kann.

In weiterer Ausgestaltung ist ein unterer Rand der Spitze im Bereich der Ringnut mit einer umlaufenden Dichtlippe zur Abdichtung des Durchtritts von einer Außenseite der Karosseriewandung her versehen. Dadurch erfüllt der Elastomerkörper zusätzlich eine Dichtfunktion, indem er den Durchtritt in der Karosseriewandung zur Außenseite hin gegen das Eindringen von Nässe oder Feuchtigkeit schützt. Bei anderen erfindungsgemäßen Ausführungsbeispielen sind andere Abdichtungen vorgesehen, die von innen oder radial wirksam sind.

Weitere Vorteile und Merkmale der Erfindung ergeben sich aus den Unteransprüchen sowie aus der nachfolgenden Beschreibung eines Ausführungsbeispiels der Erfindung, das anhand der Zeichnung dargestellt ist.

Die einzige Zeichnung zeigt in einem Schnitt die Ausführungsform der erfindungsgemäßen Kraftfahrzeugantenne, bei der alle Elemente der Kraftfahrzeugantenne in einem einstückigen Elastomerkörper integriert sind.

Eine Fahrzeugantenne (1) weist gemäß der einzigen Zeichnung eine Hochfrequenzleitung (6) auf, an die ein Antennendraht (7) in Form einer Lambda/4-Sonde angeschlossen ist. Beim dargestellten Ausführungsbeispiel ist dien Fahrzeugantenne (1) eine Funkantenne. In gleicher Weise eignet sich die Fahrzeugantenne (1) jedoch bei anderen Ausführungsbeispielen der Erfindung auch für reine Empfangsantennen. Die Fahrzeugantenne (1) ist an eine entsprechende Sende- oder/und Empfangseinheit im Fahrzeuginneren angeschlossen und weist eine nachfolgend noch näher beschriebene kapazitive Masseankopplung (9, 10) auf. Die Fahrzeugantenne (1) wird in ebenfalls nachfolgend noch näher beschriebener Weise in einem nicht dargestellten Durchtritt einer Karosserieaußenwandung des Kraftfahrzeugs verankert. Beim beschriebenen Ausführungsbeispiel ist dazu in einfacher Weise in dem die äußere Karosseriewandung der Kraftfahrzeugkarosserie bildenden Karosserieblech eine Bohrung vorgesehen. Sowohl das an den Antennendraht (7) anschließende Ende der Hochfrequenzleitung (6) als auch der Antennendraht (7) selbst sowie die kapazitive Masseankopplung (9, 10) der Fahrzeugantenne (1) sind in einem einstückigen Formkörper aus einem Elastomermaterial eingebettet, wobei die einzelnen Teile der Fahrzeugantenne (1) durch ein Umspritzen mittels eines Spritzgußverfahrens in dem Elastomerkörper gehalten sind. Das Elastomermaterial des Elastomerkörpers weist eine hohe Alterungsbeständigkeit und eine hohe Verschleißfestigkeit auf. Durch die relativ hohe Elastizität des Elastomerkörpers ist eine Verletzungsgefahr für Personen ausgeschlossen.

Der Elastomerkörper weist einen kreisscheibenförmigen Fuß (2) auf, der im montierten Zustand der Fahrzeugantenne (1) an einer Innenseite des Karosseriebleches der Fahrzeugkarosserie angeordnet ist. In den kreisscheibenförmigen Fuß (2) ragt die Hochfrequenzleitung (6) radial hinein, wobei diese von einer Isolierung (8) ummantelt ist. Ein vorderes Stirnende der Hochfrequenzleitung (6) ist an die als Antennendraht (7) dienende Lambda/4-Sonde angeschlossen. Der Antennendraht (7) ragt koaxial zu einer Mittellängsachse des scheibenförmigen Fußes (2) lotrecht nach oben von dem Fuß (2) ab und in dem dargestellten Zustand durch den Durchtritt in der Karosseriewandung hindurch. Im Anschlußbereich an die Eochfrequenzleitung (6) ist der Antennendraht (7) daher rechtwinklig umgebogen. Die Hochfrequenzleitung (6) ist auf Höhe dieses Anschlußbereiches abisoliert und von einer ringförmigen Kontaktierung (9) umschlossen, die nach oben in ein dünnes, scheibenförmiges Kontaktblech (10) übergeht. Das scheibenförmige Kontaktblech (10) ist derart in den Fuß (2) des Elastomerkörpers eingebettet, daß die Oberseite des Kontaktbleches (10) mit der Oberkante des Fußes (2) fluchtet und somit zur Karosserieblechinnenseite nach oben freiliegt. Das Kontaktblech (10) ist sehr dünn und somit folienartig. Bei einer weiteren Ausführungsform der Erfindung ist diese Kontaktfolie selbstklebend ausgeführt. Je nach dem räumlichen Gegebenheiten kann die Fahrzeugantenne (1) an verschiedenen Karosserieteilen wie Dach, Heckdeckel, Kotflügel oder ähnlichem angebracht sein. Durch die Kontaktierung (9) sowie das Kontaktblech (10) wird in einfacher Weise eine kapazititve Masseankopplung der Fahrzeugantenne (1) erzielt. Die Oberseite des Fußes (2) einschließlich des scheibenförmigen Kontaktbleches (10) liegt an der Unterseite des Karosseriebleches symmetrisch um die Bohrung herum an.

Der Elastomerkörper weist eine vom Fuß (2) lotrecht und symmetrisch zur Mittellängsachse nach oben abragende, zapfenförmige Spitze (3) auf, in der der Antennendraht (7) durch Umspritzen koaxial eingebettet ist. Die Spitze (3) ragt durch den als Bohrung ausgebildeten Durchtritt in dem Karosserieblech zur Außenseite der Fahrzeugkarosserie hindurch und ragt lotrecht von der Außenseite der Fahrzeugkarosserie nach oben ab. Die zapfenartige Spitze (3) ist hutförmig ausgebildet, so daß zwischen der Oberseite des Fußes (2) und einer Unterkante der Spitze (3) eine umlaufende Ringnut (4) gebildet ist. Die Ringnut (4) umschließt einen den Fuß (2) mit der Spitze (3) verbindenden Hals des Elastomerkörpers. Der Innendurchmesser der Ringnut (4) ist kleiner als der Durchmesser der Bohrung des Karosseriebleches, so daß der Elastomerkörper mit seiner Spitze (3) in einfacher Weise von unten her durch die Bohrung des Karosseriebleches nach oben hindurchgeschoben werden kann, bis die Ringnut auf dem Rand der Bohrung einrastet. Um einen guten Sitz des Elastomerkörpers in der Bohrung zu erreichen, entspricht die Höhe der Ringnut (4) etwa der Dicke des Karosseriebleches. Die Spitze (3) befindet sich daher im montierten Zustand auf der Außenseite, der Fuß (2) hingegen auf der Innenseite des Karosseriebleches. Durch die Ringnut (4) zwischen der Spitze (3) und dem Fuß (2) des Elastomerkörpers wird in einfacher Weise eine Raststelle geschaffen, die eine formschlüssige Verbindung mit dem Durchtritt des Karosseriebleches eingeht. Bei anderen Ausführungsbeispielen der Erfindung sind die Raststellen des Elastomerkörpers der Fahrzeugantenne (1) zum Erzielen einer einfachen Rastverbindung mit dem Durchtritt der jeweiligen Karosseriewandung derart an die jeweiligen Abmessungen angepaßt, daß ein Einklipsen der Fahrzeugantenne (1) in einfacher Weise von der Unterseite der Karosseriewandung her erfolgt.

Um die den Durchtritt durch die Karosseriewandung bildende Bohrung von der Außenseite des Karosseriebleches her abzudichten, weist die Spitze (3) des Elastomerkörpers an ihren unteren Rand eine umlaufende Dichtlippe (5) auf, die sich im montiertem Zustand um die Bohrung herum auf die Außenseite des Karosserieblechs preßt. Bei einem anderen Ausführungsbeispiel der Erfindung wird die Dichtwirkung durch eine doppelte Dichtlippe erhöht.

Beim Ausführungsbeispiel nach der Zeichnung ist die Fahrzeugantenne (1) als symmetrischer Strahler ausgebildet. Ist die Fahrzeugantenne (1) gemäß einer anderen Ausführungsform der Erfindung als unsymmetrischer Strahler ausgebildet, so ist für die Montage des Elastomerkörpers an dem Karosserieblech eine Verdrehsicherung vorgesehen. Diese ist bei dieser Ausführungsform durch die Ausgestaltung des Karosserieblechdurchtritts als Langloch und durch eine entsprechende Querschnittsgestaltung des Halses zwischen der Spitze (3) und dem Fuß (2) ausgebildet.

Gemäß einer weiteren Ausführungsform der Erfindung ist eine Antenne mit einer integrierten Schaltung als aktive Antenne vorgesehen. Die Stromversorgung erfolgt entweder durch eine zusätzliche Leitung, oder die Schaltung wird über einen Innenleiter der Koaxialleitung gespeist.

## Patentansprüche

1. Antenne für ein Kraftfahrzeug mit einer kapazitiven Masseankopplung im Bereich eines Antennenfußes sowie mit einem im eingebauten Zustand zu einer Fahrzeugaußenseite führenden Antennendraht, der an ein Ende einer Hochfrequenzleitung angeschlossen ist,
**dadurch gekennzeichnet,**
daß der Antennenfuß einen karosserieinnenseitig positionierbaren, scheibenförmigen Fuß (2) eines einstückigen Elastomerkörpers aufweist, in dessen Oberseite ein nach oben freiliegendes Kontaktblech (10) eingebettet ist, das zur kapazitiven Masseankopplung mit einer Abschirmung der Hochfrequenzleitung (6) kontaktiert ist, und daß der einstückige Elastomerkörper sich zur Fahrzeugaußenseite hin in eine Spitze (3) fortsetzt, in der der Antennendraht (7) integriert ist, wobei zwischen der Spitze (3) und dem Fuß (2) für eine Verrastung des Elastomerkörpers von der Karosserieinnenseite her in einem Durchtritt einer Karosseriewandung Raststellen vorgesehen sind.

2. Antenne nach Anspruch 1,
**dadurch gekennzeichnet,**
daß der Elastomerkörper zur Verrastung in dem Durchtritt der Karosseriewandung zwischen der Spitze (3) und dem Fuß (2) eine koaxial umlaufende Ringnut (4) aufweist, deren Innendurchmesser geringer ist als der des Durchtritts.

3. Antenne nach Anspruch 2,
**dadurch gekennzeichnet,**
daß ein unterer Rand der Spitze (3) im Bereich der Ringnut (4) mit einer umlaufenden Dichtlippe (5) zur Abdichtung des Durchtritts auf einer Außenseite der Karosseriewandung versehen ist.

4. Antenne nach einem der vorhergehenden Ansprüche,
**dadurch gekennzeichnet,**
daß der Antennendraht zumindest teilweise in die Spitze (3) eingeformt ist.

5. Antenne nach einem der vorhergehenden Ansprüche,
**dadurch gekennzeichnet,**
daß der Antennendraht (7) entlang einer Mittellängsachse des Elastomerkörpers innerhalb der Spitze (3) verlegt ist.

6. Antenne nach einem der vorhergehenden Ansprüche,
**dadurch gekennzeichnet,**
daß dem Elastomerkörper ein axial von unten in diesen einschiebbarer Stutzen zugeordnet ist.

7. Antenne nach einem der vorhergehenden Ansprüche,
**dadurch gekennzeichnet,**
daß der Elastomerkörper eine an den Antennenfuß anschließende Aufnahme für einen austauschbaren Antennenstrahler aufweist, die durch den Durchtritt in der Karosseriewandung hindurchragt und an die der Antennendraht angeschlossen ist.

## Claims

1. Aerial for a motor vehicle with a capacitive earth coupling in the region of an aerial base and with an aerial wire which, in the installed state, leads to an outer side of the vehicle and is connected to one end of a high-frequency line, characterized in that the aerial base has a disc-shaped base (2), which can be positioned on the inside of the bodywork, of a single-component elastomer body, in the upper side of which an upwardly exposed contact plate (10) is embedded which is placed in contact with a shield of the high-frequency line (6) for capacitive earth coupling, and in that the single-component elastomer body continues into a tip (3) towards the outside of the vehicle, in which tip (3) the aerial wire (7) is integrated, locking points being provided between the tip (3) and the base (2) for locking the elastomer body from the inside of the bodywork in an opening in the wall of the bodywork.

2. Aerial according to Claim 1, characterized in that, for locking in the opening in the wall of the bodywork, the elastomer body has, between the tip (3) and the base (2), a coaxially circumferential annular groove (4) whose internal diameter is smaller than that of the opening.

3. Aerial according to Claim 2, characterized in that a lower edge of the tip (3) is provided in the region of the annular groove (4) with a circumferential sealing lip (5) for sealing the opening on one outer side of the wall of the bodywork.

4. Aerial according to one of the preceding claims, characterized in that the aerial wire is at least partially moulded into the tip (3).

5. Aerial according to one of the preceding claims, characterized in that the aerial wire (7) is laid along a longitudinal centre axis of the elastomer body inside the tip (3).

6. Aerial according to one of the preceding claims, characterized in that the elastomer body is assigned a connector which can be pushed axially into it from below.

7. Aerial according to one of the preceding claims, characterized in that the elastomer body has a receptacle, which adjoins the aerial base, for a replaceable aerial radiating element, which receptacle projects through the opening in the wall of the bodywork and to which the aerial wire is connected.

## Revendications

1. Antenne pour un véhicule à moteur, présentant un couplage capacitif des masses dans la zone d'un pied d'antenne ainsi qu'un fil d'antenne qui, à l'état installé, conduit à une face extérieure du véhicule et est relié à une extrémité d'une ligne haute fréquence
caractérisée par le fait
que le pied d'antenne présente un pied (2), en forme de disque, pouvant être placé du côté intérieur de la carrosserie, d'un corps élastomère monobloc dans la face supérieure duquel est enrobée une tôle de contact (10), libre vers le haut, qui, pour le couplage capacitif des masses, vient en contact avec une enveloppe de la ligne haute fréquence (6), et que le corps élastomère monobloc se prolonge, en direction de la face extérieure du véhicule, en une pointe (3) dans laquelle est intégré le fil d'antenne (7), des positions de crantage étant prévues entre la pointe (3) et le pied (2) pour un crantage du corps élastomère, depuis la face intérieure de la carrosserie, dans une traversée prévue dans une paroi de la carrosserie.

2. Antenne selon la revendication 1,
caractérisée par le fait
que, pour le crantage dans la traversée prévue dans la paroi de la carrosserie, le corps élastomère présente, entre la pointe (3) et le pied (2), une rainure annulaire coaxiale périphérique (4) dont le diamètre intérieur est inférieur à celui de la traversée.

3. Antenne selon la revendication 2,
caractérisée par le fait
qu'un bord inférieur de la pointe (3) présente, dans la zone de la rainure annulaire (4), une lèvre d'étanchéité périphérique (5) pour réaliser l'étanchéité de la traversée sur une face extérieure de la paroi de la carrosserie.

4. Antenne selon l'une des revendications précédentes,
caractérisée par le fait
que le fil d'antenne est formé au moins partiellement dans la pointe (3).

5. Antenne selon l'une des revendications précédentes,
caractérisée par le fait
que le fil d'antenne (7) est placé à l'intérieur de la pointe (3) le long d'un axe longitudinal du corps élastomère.

6. Antenne selon l'une des revendications précédentes,
caractérisée par le fait
qu'au corps élastomère est associé un appui qui, d'en bas, peut s'y enfiler axialement.

7. Antenne selon l'une des revendications précédentes,
caractérisée par le fait
que le corps élastomère présente un réceptacle, à relier au pied d'antenne, pour une antenne active échangeable qui passe à travers la traversée prévue dans la paroi de la carrosserie et à laquelle est relié le fil d'antenne.
